# EUROPÄISCHE PATENTSCHRIFT

(11) **EP 3 534 348 B1**
(45) Veröffentlichungstag und Bekanntmachung des Hinweises auf die Patenterteilung: **27.01.2021**
(21) Anmeldenummer: 18159472.2
(22) Anmeldetag: 01.03.2018
(51) Int. Cl.: G08G 1/09, G08G 1/095

(54) **VERFAHREN UND SYSTEM ZUR ÜBERMITTLUNG VON VERKEHRSZEICHENINFORMATIONEN ÜBER EIN ZELLULARES MOBILFUNKNETZ**
METHOD AND SYSTEM FOR TRANSFERRING ROAD SIGN INFORMATION VIA A CELLULAR MOBILE RADIO NETWORK
PROCÉDÉ ET SYSTÈME DE TRANSMISSION D'INFORMATIONS DE PANNEAUX DE SIGNALISATION ROUTIÈRE AU MOYEN D'UN RÉSEAU RADIOTÉLÉPHONIQUE MOBILE CELLULAIRE

(43) Veröffentlichungstag der Anmeldung: 04.09.2019
(73) Patentinhaber: Deutsche Telekom AG, 53113 Bonn (DE)
(72) Erfinder: KLATT, Axel, 50999 Köln (DE)
(74) Vertreter: Raible Deissler Lehmann Patentanwälte PartG mbB

(56) Entgegenhaltungen:
- US-A1- 2007 194 950
- US-A1- 2012 209 487
- US-A1- 2013 184 985
- US-A1- 2016 258 777

## Beschreibung

Die vorliegende Erfindung betrifft ein Verfahren und ein System zur Übermittlung von Verkehrszeicheninformationen an mindestens einen von den Verkehrszeicheninformationen aktuell betroffenen Verkehrsteilnehmer, insbesondere an mindestens ein Fahrzeug, über ein zellulares Mobilfunknetz.

Derzeit ist ein Status von permanenten Verkehrszeichen, wie z. B. Geschwindigkeitsbegrenzungen, in Kartenmaterial für Navigationssysteme für Fahrzeuge hinterlegt. Allerdings gibt es heute keine effiziente Möglichkeit, dynamische Änderungen von Verkehrszeichenanlagen, wie sich ändernde Geschwindigkeitsbegrenzungen, sich ändernde Überholverbote, Ampeln etc. einem Verkehrsteilnehmer, insbesondere einem Fahrer eines Fahrzeugs zur Verfügung zu stellen.

Moderne Fahrzeuge sind heute häufig mit Kameras ausgerüstet, um Verkehrszeichen zu erfassen und dynamisch in ein fahrzeuginternes Navigationssystem oder ein Dashboard des Fahrzeugs einzublenden. Allerdings haben derartige optische Systeme den deutlichen Nachteil, dass ein Zustand eines dynamischen, d. h. eines sich zeitlich ändernden Verkehrszeichens erst einmal erfasst werden muss. Zum einen unterliegen optische Systeme Beschränkungen in einer von den Systemen erfassbaren Reichweite, zum anderen beeinflussen Umgebungsbedingungen, wie bspw. Regen, Nebel oder Rauch etc. die Qualität der Aufnahmen der optischen Systeme.

Derzeit sind sogenannte Vehicle-2-Vehicle (V2V)- und Vehicle-2-Infrastructure (V2I)-Systeme in der Entwicklung. Derartige Systeme stehen kurz vor der Serienreife. Insbesondere die Vehicle-2-Infrastructure-Systeme wurden entwickelt, damit Verkehrszeichen, d. h. "Infrastructure" einen aktuellen Status über ein Funkprotokoll anderen Verkehrsteilnehmern, insbesondere Fahrzeugen, d. h. "Vehicle" zur Verfügung stellen können. Eine Funkreichweite ist jedoch auf 500 bis 1000 m beschränkt. Neben einer derartigen direkten Verbreitung von Statusinformationen von Verkehrszeichen bzw. von Verkehrszeichenanlagen sind derzeit auch Systeme in Entwicklung, welche einen Status der jeweiligen Verkehrszeichen permanent oder regelmäßig an einen sogenannten Backend-Server übermitteln. Dieser Backend-Server, welcher typischerweise von einem jeweiligen Autohersteller betrieben wird, stellt diese an ihn übermittelten Daten zu Statusinformationen von Verkehrszeichen dann einer dem Backend-Server zugeordneten Autoflotte über eine normale Mobilfunkverbindung zur Verfügung.

Aus der WO 2017/026992 A1 ist ein Verfahren bekannt, gemäß welchem durch einen Netzwerkknoten ein erster Träger für ein Benutzergerät zum Senden einer Aufwärtsverbindungskommunikation zu einem Anwendungsserver bereitgestellt wird. Das Benutzergerät ist für eine Fahrzeug-zu-Fahrzeug- oder Fahrzeug-zu-Infrastruktur-Kommunikation konfiguriert. Das beschriebene Verfahren kann darüber hinaus auch das Einrichten eines zweiten Trägers für den Anwendungsserver zum Senden von Downlink-Kommunikationen an das Benutzergerät umfassen. Ferner kann das Verfahren auch das Senden von Uplink- und Downlink-Kommunikationen zwischen dem Benutzergerät und dem Anwendungsserver umfassen.

Durch eine jeweilige Übertragung von jeweiligen Statusinformationen von Verkehrszeichen an jedes einzelne Fahrzeug sind die Statusinformationen der jeweiligen Verkehrszeichen nur auf einen bestimmten Teil von Fahrzeugen beschränkt, was wiederum bedeutet, dass eine Ausnutzung der dabei zur Anwendung kommenden kostbaren Funkressourcen nicht besonders hoch bzw. effizient ist.

In der US 2016/258777 A1 ist eine Benutzerausrüstung (UE) beschrieben, die Fahrunterstützung basierend auf Straßeninfrastrukturinformationen bietet. Das UE kann eine drahtlose Schnittstelle, die über einen drahtlosen Kanal kommuniziert, ein Positionsbestimmungssystem, das zum Bestimmen einer Position des UE konfiguriert ist, einen Speicher, der zum Speichern von Anweisungen konfiguriert ist, und einen Prozessor, der zum Ausführen der im Speicher gespeicherten Anweisungen konfiguriert ist, umfassen.

Demnach war es eine Aufgabe der vorliegenden Erfindung, eine Möglichkeit vorzusehen, insbesondere dynamische Änderungen von Verkehrszeichen bzw. von Verkehrszeichenanlagen Verkehrsteilnehmern in möglichst effizienter Art und Weise zur Verfügung zu stellen.

Zur Lösung dieser Aufgabe wird ein Verfahren, ein System und ein Mobilfunkendgerät mit den Merkmalen der unabhängigen Patentansprüche vorgestellt. Ausgestaltungen des Verfahrens, des Systems und des Mobilfunkendgeräts gehen aus den abhängigen Patentansprüchen und der Beschreibung hervor.

Erfindungsgemäß wird ein Verfahren zur Übermittlung von Verkehrszeicheninformationen an mindestens einen von den Verkehrszeicheninformationen aktuell betroffenen Verkehrsteilnehmer, insbesondere an ein Fahrzeug, über ein zellulares Mobilfunknetz vorgestellt. Bei dem erfindungsgemäßen Verfahren werden die Verkehrszeicheninformationen von mindestens einer Verkehrszeichenanlage an einen zentralen Server übermittelt, die übermittelten Verkehrszeicheninformationen mit einem Standort der mindestens einen Verkehrszeichenanlage verknüpft und zusammen mit Standortinformationen der mindestens einen Verkehrszeichenanlage von dem zentralen Server innerhalb mindestens einer Zelle des Mobilfunknetzes mittels mindestens einer Broadcast- oder Multicast-Nachricht ausgestrahlt, wobei die mindestens eine Zelle, innerhalb welcher die Broadcast- oder Multicast-Nachricht ausgestrahlt wird, diejenige Zelle ist, in welcher sich der mindestens eine Verkehrsteilnehmer zum Zeitpunkt der Ausstrahlung befindet, wobei die Verkehrszeicheninformationen hinsichtlich einer jeweiligen Änderungsfrequenz, mit welcher sich die Verkehrszeicheninformationen jeweilig zeitlich ändern, differenziert, evaluiert und relativ zueinander in eine Rangfolge eingeordnet werden und jeweilig entsprechend dieser Rangfolge mit einer einem jeweiligen Rangfolgenplatz zugeordneten Übertragungsfrequenz übertragen werden.

Erfindungsgemäß wird demnach vorgeschlagen, Verkehrszeicheninformationen innerhalb eines beschränkten geographischen Bereichs zu übermitteln bzw. auszustrahlen.

In einer möglichen Ausgestaltung wird vor Ausstrahlung der Verkehrszeicheninformationen berechnet, in welcher mindestens einen Zelle sich der mindestens eine von den Verkehrszeicheninformationen aktuell betroffene Verkehrsteilnehmer zum Zeitpunkt der Ausstrahlung der mindestens einen Broadcast-/Multicast-Nachricht befinden wird. Ferner wird diese mindestens eine Zelle als die mindestens eine Zelle festgelegt, innerhalb welcher die mindestens eine Broadcast-/Multicast-Nachricht ausgestrahlt wird. In der Regel wird die mindestens eine Broadcast-/Multicast-Nachricht mindestens in der Zelle ausgestrahlt, in der sich die mindestens eine Verkehrszeichenanlage befindet.

In der Regel werden die Verkehrszeicheninformationen von mehreren bzw. einer Mehrzahl von Verkehrszeichenanlagen an den zentralen Server übermittelt. Das bedeutet, dass in der Regel jeweilige Verkehrszeichenanlagen jeweilige sie betreffende bzw. von ihnen ausgehende/umfasste Verkehrszeicheninformationen an den zentralen Server übermitteln. Die jeweiligen Verkehrszeicheninformationen einer jeweiligen Verkehrszeichenanlage werden mit einem jeweiligen Standort einer jeweiligen Verkehrszeichenanlage der Mehrzahl der Verkehrszeichenanlagen verknüpft und zusammen mit jeweiligen Standortinformationen der jeweiligen Verkehrszeichenanlage von dem zentralen Server innerhalb mindestens einer jeweiligen Zelle des Mobilfunknetzes mittels der mindestens einen Broadcast-/Multicast-Nachricht ausgestrahlt. Es ist denkbar, dass für jede Verkehrszeichenanlage, deren Verkehrszeicheninformationen ausgestrahlt werden sollen, jeweils eine Broadcast-/Multicast-Nachricht generiert und in mindestens einer Zelle, insbesondere mindestens in der Zelle des Mobilfunknetzes, in der sich die jeweilige Verkehrszeichenanlage befindet, ausgestrahlt wird. Um die Effizienz des Systems zu steigern wird erfindungsgemäß vorgeschlagen, dass die Verkehrszeicheninformationen von mehreren Verkehrszeichenanlagen in einer einzigen Broadcast-/Multicast-Nachricht zusammengefasst werden und gemeinsam als eine Broadcast-/Multicast-Nachricht in der mindestens einen Zelle des Mobilfunknetzes, insbesondere in der Zelle, in der sich die mehreren Verkehrszeichenanlagen gemeinsam befinden, ausgestrahlt werden. Demnach werden im Vorfeld zur Generierung der Broadcast-/Multicast-Nachricht die Standortinformationen der die Verkehrszeicheninformationen bereitstellenden mehreren Verkehrszeichenanlagen dahingehend ausgewertet, welche Verkehrszeichenanlagen sich gemeinsam in einer Zelle befinden, so dass deren jeweilig auszustrahlenden Verkehrszeicheninformationen zusammengefasst in einer gemeinsamen Broadcast-/Multicast-Nachricht ausgestrahlt werden können.

Dabei ist zu berücksichtigen, dass seitens des zentralen Servers im Vorfeld zur Ausstrahlung diejenigen Zellen des Mobilfunknetzes evaluiert werden, in welchem die Broadcast-/Multicast-Nachricht und damit die Verkehrszeicheninformationen einer jeweiligen Verkehrszeichenanlage bzw. von den mehreren Verkehrszeichenanlagen zur Ausstrahlung kommen sollen. Dabei sollen hauptsächlich diejenigen Verkehrsteilnehmer mittels der Broadcast-/Multicast-Nachricht adressiert werden, die von den jeweiligen Verkehrszeicheninformationen der jeweiligen Verkehrszeichenanlagen bzw. zumindest von einem Teil der Verkehrszeicheninformationen der Verkehrszeichenanlagen bei Ausstrahlung der Broadcast-/Multicast-Nachricht aktuell betroffen sind, d. h. die sich in der Nähe des jeweiligen Standorts der jeweiligen Verkehrszeichenanlagen befinden und zudem derart relativ zu mindestens einer der Verkehrszeichenanlagen ausgerichtet sind, und/oder sich relativ zu mindestens einer der Verkehrszeichenanlagen bewegen, dass sie von den Verkehrszeicheninformationen der jeweiligen Verkehrszeichenanlage unmittelbar betroffen sind, d. h. diese Verkehrszeicheninformationen bei Weiterfahrt berücksichtigen müssen.

Generell erreicht eine Broadcast-Nachricht alle Verkehrsteilnehmer, die sich zum Zeitpunkt der Ausstrahlung der Broadcast-Nachricht innerhalb derjenigen Zelle befinden, innerhalb der die Broadcast-Nachricht lokal ausgesendet wird. In der Natur der Broadcast-Nachricht liegt es, dass keiner der Empfänger bzw. Verkehrsteilnehmer bzw. ein von dem Empfänger bzw. Verkehrsteilnehmer umfasstes Mobilfunkendgerät explizit angegeben ist, sondern prinzipiell von allen Verkehrsteilnehmern bzw. von diesen umfassten Mobilfunkendgeräten, die dazu konfiguriert sind, Broadcast-Nachrichten zu empfangen, und die sich zum Zeitpunkt innerhalb der Zelle der Ausstrahlung der Broadcast-Nachricht befinden, empfangen werden kann. Alternativ dazu können die Verkehrszeicheninformationen auch in Form einer Multicast-Nachricht ausgestrahlt werden, wobei sich zum Empfang der Multicast-Nachricht die Verkehrsteilnehmer bzw. die von diesen umfassten Mobilfunkendgeräte zuvor bei dem zentralen Server anmelden müssen. Es ist denkbar, dass die Verkehrsteilnehmer bzw. die von diesen umfassten Mobilfunkendgeräte sich dabei generell zum Empfang derartiger Multicast-Nachrichten anmelden, um diesen Dienst zu nutzen.

Aufgrund spezifischer Angaben innerhalb der Broadcast-/Multicast-Nachricht im Hinblick auf eine Ausrichtung der Verkehrszeichenanlage relativ zum Fahrbahnverlauf und/oder einer Angabe von Fahrzeugen bzw. Fahrzeugtypen, die von den Verkehrszeicheninformationen betroffen sind, ist es denkbar, dadurch eine Art Vorselektion der von den Verkehrszeicheninformationen aktuell betroffenen Verkehrsteilnehmern zu machen, wobei eine Filterung auf Basis dieser Informationen letztlich in der Regel bei dem jeweiligen Verkehrsteilnehmer bzw. dem von dem jeweiligen Verkehrsteilnehmer umfassten Mobilfunkendgerät selbst erfolgt. Dabei ist es denkbar, dass ein jeweiliger Verkehrsteilnehmer in einem zum Empfang von Broadcast-/Multicast-Nachrichten konfigurierten Mobilfunkendgerät bzw. Empfangsmodul eine Filtereinheit implementiert hat, die auf Basis der vorgenannten Informationen innerhalb einer jeweiligen Broadcast-/Multicast-Nachricht eine Vorselektion hinsichtlich des spezifischen Verkehrsteilnehmers machen kann und demnach nur diejenigen Broadcast-/Multicast-Nachrichten verarbeitet und ggf. innerhalb des Fahrzeugs zur Anzeige kommen, die für das jeweilige Fahrzeug des jeweiligen Verkehrsteilnehmers auch tatsächlich relevant sind. Dabei ist es ferner denkbar, dass nur die Verkehrszeicheninformationen der Broadcast-/Multicast-Nachricht durch Filterung angezeigt werden, die den jeweiligen Verkehrsteilnehmer betreffen. Darüber hinaus besteht generell die Möglichkeit, dass ein Verkehrsteilnehmer ein von ihm umfasstes Empfangsmodul bzw. Mobilfunkendgerät zum Empfang von Broadcast-/Multicast-Nachrichten aktivieren und auch deaktivieren kann, wobei bei einer Deaktivierung des Empfangsmoduls bzw. des Mobilfunkendgeräts für den Empfang von Broadcast-/Multicast-Nachrichten keinerlei Broadcast-/Multicast-Nachrichten, die innerhalb der Zelle, in welcher sich der Verkehrsteilnehmer aktuell befindet, ausgestrahlt werden, empfängt.

Es ist denkbar, dass die jeweilige Broadcast-/Multicast-Nachricht nur innerhalb derjenigen Zelle des Mobilfunknetzes ausgestrahlt wird, in welcher sich die Verkehrszeichenanlage bzw. die Verkehrszeichenanlagen selbst befindet bzw. befinden, was abhängig von dem ermittelten jeweiligen Standort der Verkehrszeichenanlagen relativ leicht evaluiert werden kann. Ferner ist es jedoch auch denkbar, dass die Verkehrszeicheninformationen einer jeweiligen Verkehrszeichenanlage bzw. von mehreren Verkehrszeichenanlagen auch in einer oder mehreren zu der Zelle, in welcher sich die jeweilige Verkehrszeichenanlage bzw. die mehreren Verkehrszeichenanlagen befindet bzw. befinden, benachbarten Zellen ausgestrahlt wird, da aufgrund der gefahrenen Geschwindigkeiten der jeweiligen Verkehrsteilnehmer sich nicht alle Verkehrsteilnehmer, die von den Verkehrszeicheninformationen der jeweiligen Verkehrszeichenanlagen betroffen sind bzw. betroffen sein werden, bei Ausstrahlung der Broadcast-/Multicast-Nachricht bereits in unmittelbarer Nähe der jeweiligen Verkehrszeichenanlagen befinden, sich jedoch diesen derart nähern, dass eine Kenntnis der Verkehrszeicheninformationen zum Zeitpunkt der Ausstrahlung der Broadcast-/Multicast-Nachricht auch für diese Verkehrsteilnehmer von hoher Relevanz ist, damit sie nicht zu spät darüber informiert werden.

Mithilfe der mindestens einen Broadcast-/Multicast-Nachricht betreffend jeweilige Verkehrszeicheninformationen einer jeweiligen Verkehrszeichenanlage können die jeweiligen Verkehrszeicheninformationen gleichzeitig an eine Mehrzahl von von den Verkehrszeicheninformationen aktuell betroffenen Verkehrsteilnehmern übermittelt werden. Das bedeutet, dass hier keine gesonderte Übermittlung von dem zentralen Server zu einem einzelnen Fahrzeug bzw. Verkehrsteilnehmer vonstattengeht, sondern vielmehr eine Aussendung einer Nachricht in Form der Broadcast-/Multicast-Nachricht innerhalb einer jeweiligen Zelle des zellularen Mobilfunknetzes erfolgt und dadurch alle sich in dieser Zelle befindlichen Verkehrsteilnehmer, die dazu konfiguriert sind, über das zellulare Mobilfunknetz Nachrichten zu empfangen, diese Broadcast-/Multicast-Nachricht empfangen können und demnach die jeweiligen Verkehrszeicheninformationen der jeweiligen Verkehrszeichenanlage einsehen können. Dadurch können Ressourcen eingespart und Verkehrszeicheninformationen effizient übermittelt werden. Dazu müssen jedoch die Verkehrsteilnehmer über Mobilfunkendgeräte bzw. Terminals verfügen, die dazu ausgelegt sind, Broadcast-/Multicast-Nachrichten vom zentralen Server empfangen zu können bzw. einen derartigen Dienst bzw. Service zum Empfang von Broadcast-/Multicast-Nachrichten zu aktivieren. Ferner müssen sich die Verkehrsteilnehmer in der Zelle, in welcher die Broadcast-/Multicast-Nachricht ausgesendet wird, befinden. Es ist denkbar, dass ein jeweiliger Verkehrsteilnehmer, insbesondere ein Fahrzeug, derartige ausgestrahlte Broadcast-/Multicast-Nachrichten entweder auf Abruf sieht, d. h. erst aktiv werden muss, um eingetroffene Nachrichten einsehen zu können, oder als sogenannte automatische Anzeigen, bspw. in Form einer Laufschrift in einem Standby-Display des jeweiligen Fahrzeugs, erkennt.

Bei dem zellularen Mobilfunknetz kann es sich um ein 2G (zweite Generation) öffentliches Mobilfunknetz, wie ein GSM-Netz mit GERAN (GSM EDGE Access Network)-Netz handeln, um ein 3G (dritte Generation) öffentliches Mobilfunknetz, wie ein UMTS-Netz mit UTRAN (UMTS Terrestrial Radio Access Network)-Netz, ein 4G (vierte Generation) öffentliches Mobilfunknetz, wie ein LTE-Netz oder ein 5G (fünfte Generation) öffentliches Mobilfunknetz, wie ein NR-Netz.

In möglicher Ausgestaltung wird als zellulares Mobilfunknetz ein auf Basis des LTE (Long Term Evolution)-Standards oder des NR (3GPP New Radio)-Standards aufgebautes und operierendes Netz gewählt. Im Rahmen der vorliegenden Offenbarung wird ein gemäß LTE-Standard aufgebautes und operierendes Netz als LTE-Netz und ein gemäß NR-Standard aufgebautes und operierendes Netz als NR-Netz bezeichnet.

In weiterer Ausgestaltung ist es denkbar, dass die Verkehrszeicheninformationen mittels eMBMS oder SC-PTM unter Nutzung eines eMBMS-Protokolls ausgestrahlt werden. eMBMS (evolved Multimedia Brodcast Multicast Service) ist eine Mobilfunk-Erweiterung, d. h. ein Broadcasting über LTE, um Inhalte an viele Nutzer gleichzeitig verteilen zu können. Teil von eMBMS ist ein Signalisierungskanal innerhalb einer Zelle des zellularen Mobilfunknetzes, worüber ein im vorliegenden Fall bei einem Verkehrsteilnehmer lokalisiertes Mobilfunkgerät dem zellularen Mobilfunknetz mitteilen kann, welche Inhalte oder Kanäle es empfangen will. Darüber ist letztlich einstellbar, ob der jeweilige Verkehrsteilnehmer eine Broadcast-/Multicast-Nachricht empfangen will oder nicht, d. h. ob dieser Dienst bei ihm aktiviert ist oder nicht.

Es ist denkbar, dass zum einen die Nachricht als Broadcast-Nachricht ausgestrahlt wird und demnach von allen Verkehrsteilnehmern innerhalb der jeweiligen Zelle empfangen wird, deren Nachrichtenempfänger bzw. UMTS-Empfänger als Komponente der von den Verkehrsteilnehmern umfassten Mobilfunkendgeräte eMBMS unterstützen. Es ist ebenfalls denkbar, dass die Nachricht als Multicast-Nachricht ausgestrahlt wird und demnach nur von denjenigen Verkehrsteilnehmern innerhalb einer jeweiligen Zelle empfangen werden kann, die sich bzw. ihre jeweiligen Mobilfunkendgeräte zuvor mittels eines Authentifizierungsprocederes bei dem zentralen Server oder einer mit diesem gekoppelten Sendeeinheit angemeldet haben. Generell ergeben sich durch die Nutzung des eMBMS Einsparungen sowohl im Funknetz als auch im Transportnetz.

Vorzugsweise werden die jeweiligen Verkehrszeicheninformationen mittels SC-PTM ausgestrahlt.

Single-Cell Point-to-Multipoint (SC-PTM) ist eine Sonderform der eMBMS basierten Datenübertragung, bei der die Information mittels eMBMS-Protokollen nur in einer einzelnen Zelle an eine Vielzahl von Nutzern übertragen wird. SC-PTM nutzt die eMBMS-Systemarchitektur, wobei SC-PTM die Broadcast/Multicast Services/Dienste über einzelnen Zellen unterstützt, wobei das Broadcast/Multicast Gebiet dynamisch unter Berücksichtigung der Verteilung der Verkehrsteilnehmer von Zelle zu Zelle angepasst werden kann. Die von der Ausstrahlung des Broadcast/Multicast betroffenen Zellen können sich dabei dynamisch ändern. Dazu überträgt SC-PTM die Broadcast/Multicast Services unter Nutzung des LTE-PDSCH (Physical Downlink Shared Channel). Dadurch kann eine enorme Effizienzsteigerung erfolgen, da ein mehrfaches Aussenden von Nachrichten an einzelne Verkehrsteilnehmer entfällt, wenn sich alle von den Verkehrszeicheninformationen betroffenen Verkehrsteilnehmer in einer oder einer begrenzten Zahl von Mobilfunkzellen bzw. Funkzellen befinden.

Alternativ werden die Verkehrszeicheninformationen über ein Broadcast Control Channel (BCCH) des LTE- und/oder des NR-Netzes übertragen. Dabei handelt es sich um einen Downlink-Kanal im GSM, der einem Endgerät, d. h. einem Verkehrsteilnehmer, Informationen, hier Verkehrszeicheninformationen, von einer aussendenden Zelle des LTE- und/oder des NR-Netzes liefert. Es ist denkbar, dass die jeweiligen Verkehrsteilnehmer bzw. die davon umfassten bzw. darin integrierten Mobilfunkendgeräte den Übertragungssteuerkanal, d. h. BCCH regelmäßig abhören bzw. regelmäßig durch den Übertragungssteuerkanal erreicht werden bzw. erreichbar sind.

Erfindungsgemäß werden die Verkehrszeicheninformationen hinsichtlich einer jeweiligen Änderungsfrequenz, mit welcher sich die Verkehrszeicheninformationen jeweilig zeitlich ändern, differenziert, evaluiert und relativ zueinander in eine Rangfolge eingeordnet und jeweilig entsprechend dieser Rangfolge mit einer einem jeweiligen Rangfolgenplatz zugeordneten Übertragungsfrequenz übertragen. Dadurch lassen sich die Verkehrszeicheninformationen unterteilen in bspw. hochdynamische, d. h. sich sehr schnell ändernde Verkehrszeicheninformationen, dynamische, d. h. sich zwar ändernde, aber nicht allzu schnell ändernde Verkehrszeicheninformationen und in statische Verkehrszeicheninformationen. Hochdynamische Verkehrszeicheninformationen werden bspw. von einer Ampel als Verkehrszeichenanlage generiert. Dynamische Verkehrszeicheninformationen werden bspw. von einer Schranke als Verkehrszeichenanlage oder von bspw. einer digitalen Geschwindigkeitsanzeige als Verkehrszeichenanlage realisiert. Statische Verkehrszeicheninformationen werden bspw. von einem feststehenden Schild als Verkehrszeichenanlage, wie bspw. einer Geschwindigkeitsanzeige an Autobahnen, an Baustellen oder bspw. einer Anzeige von Wildwechseln realisiert.

Es ist denkbar, dass mithilfe des erfindungsgemäßen Verfahrens lediglich dynamische bzw. hochdynamische Verkehrszeicheninformationen von jeweiligen Verkehrszeichenanlagen per Broadcast-/Multicast-Nachricht ausgestrahlt werden, während statische Verkehrszeicheninformationen lediglich durch die feststehenden Verkehrszeichenanlagen angezeigt werden und/oder über für ein jeweiliges Navigationsgerät eines Verkehrsteilnehmers zugängliches Kartenmaterial zur Anzeige gebracht werden.

Dazu ist es nötig, dass die statischen Verkehrszeicheninformationen von jeweiligen Verkehrszeichenanlagen einmalig und/oder in größeren zeitlichen Abständen erfasst und in für einzelne Verkehrsteilnehmer zugänglichem Kartenmaterial hinterlegt werden, so dass bei Abruf des Kartenmaterials durch einen jeweiligen Verkehrsteilnehmer diese Verkehrszeicheninformationen der jeweiligen Verkehrszeichenanlagen mit ausgegeben und demnach dem Verkehrsteilnehmer angezeigt werden. Da es sich dabei um statische Informationen handelt, sind immer wieder aktualisierte und mit höherer Frequenz übermittelte Broadcast-/Multicast-Nachrichten nicht notwendig, da sich deren Informationsgehalt hinsichtlich der statischen Verkehrszeicheninformationen der jeweiligen Verkehrszeichenanlagen nicht ändern würde und demnach unnötig Funkresourcen genutzt werden würden. Das bedeutet, dass vorzugsweise hochdynamische und dynamische Verkehrszeicheninformationen von entsprechenden jeweiligen Verkehrszeichenanlagen mithilfe von mindestens einer Broadcast-/Multicast-Nachricht ausgestrahlt werden. Zusätzlich zu der jeweiligen Änderungsfrequenz der jeweiligen Verkehrszeicheninformationen ist es denkbar, die Verkehrszeicheninformationen auch hinsichtlich einer jeweiligen Wichtigkeit in die voranstehend genannte Rangfolge einzuordnen. Das bedeutet, dass die einzelnen Verkehrszeichenanlagen hinsichtlich ihrer Wichtigkeit einzuordnen sind, insbesondere hinsichtlich ihrer Wichtigkeit für die Sicherheit des Verkehrs bzw. der jeweiligen Verkehrsteilnehmer. Dabei ist bspw. die Verkehrszeicheninformation, d. h. der Status, einer jeweiligen Ampel bzw. Ampelanlage zum einen schneller wechselnd und zum anderen ggf. auch in seiner Bedeutung höher einzustufen als eine Geschwindigkeitsbeschränkung einer digitalen Geschwindigkeitsanzeige oder ein Überholverbot einer digitalen Verkehrszeichenanlage. Während sich der Status einer Ampel ständig ändert und demnach eine Übermittlung des Status der Ampel mit einer relativ hohen Frequenz, bspw. einmal pro Sekunde, erfolgen sollte, ist eine Übertragung eines jeweiligen Status einer Geschwindigkeitsbeschränkung oder eines Überholverbots weniger kritisch, wobei bspw. eine Zeitverzögerung von 10 s in der Regel kein Problem darstellen sollte.

Für die zu übermittelnde Broadcast-/Multicast-Nachricht wird ein Nachrichtenformat mit einer Datenmenge im Bereich von 30 Bits bis 40 Bits, insbesondere im Bereich von 35 Bits für jede Verkehrszeichenanlage, deren Verkehrszeicheninformationen in der Broadcast-/Multicast-Nachricht ausgestrahlt werden sollen, gewählt. Eine jeweilige auszustrahlende Broadcast-/Multicast-Nachricht umfasst dabei für jede Verkehrszeichenanlage, deren Verkehrszeicheninformationen in der Broadcast-/Multicast-Nachricht ausgestrahlt werden sollen, insbesondere Informationen aus der nachfolgenden Gruppe von Informationen: Standortinformationen der jeweiligen Verkehrszeichenanlage mit einer Datenmenge im Bereich von 24 Bits, Statusinformationen der jeweiligen Verkehrszeichenanlage im Bereich von 3 bis 6 Bits, Identitätsinformationen der jeweiligen Verkehrszeichenanlage im Bereich von bis zu 10 Bits, Informationen in Abhängigkeit von einer Richtung des mindestens einen Verkehrsteilnehmers relativ zu der jeweiligen Verkehrszeichenanlage, Informationen in Abhängigkeit von einer Geschwindigkeit des mindestens einen Verkehrsteilnehmers.

Zusammengefasst umfasst dabei eine Broadcast-/Multicast-Nachricht etwa eine Datenmenge von 35 Bits pro Verkehrszeichenanlage. Es ist zwar denkbar, für jede Verkehrszeichenanlage, für die Verkehrszeicheninformationen per Multicast und/oder Broadcast auszustrahlen sind, je eine Broadcast-/Multicast-Nachricht vorzusehen, d. h. der jeweiligen Verkehrszeichenanlage zuzuordnen, doch wird, um die Effizienz des Systems zu steigern, erfindungsgemäß vorgeschlagen, dass die Verkehrszeicheninformationen von mehreren Verkehrszeichenanlagen in einer gemeinsamen einzelnen Broadcast-/Multicast-Nachricht zusammengefasst werden und gemeinsam als eine Nachricht in der mindestens einen Zelle des Mobilfunknetzes ausgestrahlt werden. Diese mindestens eine Broadcast-/Multicast-Nachricht wird in mindestens einer Zelle des Mobilfunknetzes, insbesondere zumindest in der Zelle des Mobilfunknetzes, in welcher sich die der Broadcast-/Multicast-Nachricht zugeordneten Verkehrszeichenanlagen befinden, ausgestrahlt.

Es ist davon auszugehen, dass eine Dichte von Verkehrszeichenanlagen proportional zur Bevölkerungsdichte ist, weshalb sich eine Nutzung einer Zellstruktur eines Mobilfunknetzes als äußerst sinnvoll erweist, da typischerweise in Städten aufgrund eines höheren Kapazitätsbedarfs kleinere Zellen benutzt werden als auf dem Land. Während typische städtische Mobilfunkzellen einen Radius < 500 m aufweisen, weisen ländliche Mobilfunkzellen in der Regel einen Radius im Bereich von 10 bis 20 km auf. Ausgehend von typischen Szenarien ist ferner davon auszugehen, dass pro Mobilfunkzelle 100 bis 250 Verkehrszeichenanlagen anzutreffen sind, wovon 50 % der Verkehrszeichenanlagen Verkehrszeichenanlagen mit dynamischen oder hochdynamischen Verkehrszeicheninformationen sind. Demnach berechnet sich die zu übertragende Datenmenge pro Broadcast-/Multicast-Nachricht unter Berücksichtigung der oben genannten Datenmenge für jede Verkehrszeichenanlage zu (35 Bits x 250 Verkehrszeichenanlagen): 2 = 4.365 Bits. Dies ist eine vergleichsweise geringe Datenmenge. Sollen die Broadcast-/Multicast-Nachrichten aufgrund der Dynamik der von ihnen umfassten Verkehrszeicheninformationen der jeweiligen Verkehrszeichenanlagen einmal pro Sekunde übertragen werden, so ergibt sich eine Datenrate von insgesamt 4.375 Bits/s für die Übertragung über das Mobilfunknetz.

Eine weitere Aufteilung der Verkehrszeichenanlagen nach Dynamik und Wichtigkeit und damit verbundener Übertragungsfrequenz der jeweiligen den Verkehrszeichenanlagen zugeordneten Broadcast-/Multicast-Nachricht verringert die notwendige Datenrate entsprechend. Das bedeutet, dass die Übertragungsfrequenz einer Broadcast-/Multicast-Nachricht von Verkehrszeichenanlagen, d. h. eine sogenannte Update-Rate, an eine Notwendigkeit einer Aktualität einer Anzeige eines Status bzw. von Verkehrszeicheninformationen der der Broadcast-/Multicast-Nachricht zugeordneten Verkehrszeichenanlagen zu koppeln ist und demnach in Abhängigkeit der Wichtigkeit der jeweiligen Verkehrszeichenanlagen der Status bzw. die Verkehrszeicheninformationen der jeweiligen Verkehrszeichenanlagen öfter oder weniger oft übertragen wird bzw. werden.

Die von der Broadcast-/Multicast-Nachricht umfassten Standortinformationen von einer Verkehrszeichenanlage werden in der Regel mittels GPS erfasst und umfassen in der Regel eine geographische Länge (Longitude) und eine geographische Breite (Latitude) der jeweiligen Verkehrszeichenanlage. Diese Standortinformation kann als Bitcode hinterlegt sein, wofür die Nachricht eine Datenmenge von etwa 24 Bits pro Verkehrszeichenanlage reserviert. Für einen Status einer jeweiligen Verkehrszeichenanlage wird in einer jeweiligen Broadcast-/Multicast-Nachricht eine Datenmenge im Bereich von 6 Bits pro Verkehrszeichenanlage reserviert, wobei bspw. im Falle einer Ampel als Verkehrszeichenanlage ein bis zwei Bits für Codierung der Farbe, d. h. grün, gelb oder rot, und die weiteren Bits bspw. für eine Zeitdauer, wie lange die jeweilige Farbe noch anhält, reserviert sein können. Durch eine jeweilige Bitfolge bzw. einen jeweiligen Bitcode können die jeweils von der Broadcast-/Multicast-Nachricht umfassten Informationen codiert und eineindeutig erfasst und übermittelt werden. Es ist denkbar, dass derartige Bitfolgen bzw. Bitcodes in jeweiligen Tabellen zentral und für die jeweiligen Verkehrsteilnehmer bzw. für die jeweiligen von den jeweiligen Verkehrsteilnehmern umfassten Mobilfunkendgeräte abrufbar oder dezentral bei den jeweiligen Verkehrsteilnehmern hinterlegt sind, so dass eine jeweils zu übermittelnde Information eineindeutig einer jeweiligen Bitfolge in den hinterlegten Tabellen zugeordnet werden kann und demnach einen eineindeutigen Informationsgehalt umfasst.

In weiterer möglicher Ausgestaltung ist es denkbar, dass der zentrale Server in einer Cloud lokalisiert wird.

Die vorliegende Erfindung betrifft ferner ein System zur Übermittlung von Verkehrszeicheninformationen an mindestens einen von den Verkehrszeicheninformationen aktuell betroffenen Verkehrsteilnehmer, insbesondere an mindestens ein Fahrzeug, über ein zellulares Mobilfunknetz. Das erfindungsgemäße System umfasst mindestens eine Verkehrszeichenanlage, die dazu ausgelegt ist, die Verkehrszeicheninformationen einem zentralen Server bereitzustellen, und mindestens einen zentralen Server, der dazu ausgelegt ist, die von der mindestens einen Verkehrszeichenanlage bereitgestellten Verkehrszeicheninformationen zu empfangen, mit einem Standort der mindestens einen Verkehrszeichenanlage zu verknüpfen und die Verkehrszeicheninformationen der mindestens einen Verkehrszeichenanlage zusammen mit Standortinformationen der mindestens einen Verkehrszeichenanlage innerhalb mindestens einer Zelle des Mobilfunknetzes mittels mindestens einer Broadcast-/Multicast-Nachricht auszustrahlen, wodurch der mindestens eine aktuell betroffene Verkehrsteilnehmer, der ein Mobilfunkendgerät umfasst, das dazu ausgelegt ist, die mindestens eine Broadcast-/Multicast-Nachricht zu empfangen, die mindestens eine Broadcast-/Multicast-Nachricht empfängt, wenn sich der mindestens eine aktuell betroffene Verkehrsteilnehmer in der Zelle befindet, innerhalb welcher die mindestens eine Broadcast-/Multicast-Nachricht ausgestrahlt wird, wobei die Verkehrszeicheninformationen hinsichtlich einer jeweiligen Änderungsfrequenz, mit welcher sich die Verkehrszeicheninformationen jeweilig zeitlich ändern, differenziert, evaluiert und relativ zueinander in eine Rangfolge eingeordnet werden und jeweilig entsprechend dieser Rangfolge mit einer einem jeweiligen Rangfolgenplatz zugeordneten Übertragungsfrequenz übertragen werden.

In Ausgestaltung ist das zellulare Mobilfunknetz ein LTE-Netz oder ein NR-Netz.

In weiterer Ausgestaltung ist der zentrale Server in einer Cloud lokalisiert.

Die vorliegende Erfindung betrifft ferner ein Mobilfunkendgerät, das dazu ausgelegt ist, zur Durchführung einer Ausführungsform des erfindungsgemäßen Verfahrens verwendet zu werden. Das erfindungsgemäße Mobilfunkendgerät ist als Teil eines von den Verkehrszeicheninformationen aktuell betroffenen Verkehrsteilnehmers dazu konfiguriert, die von dem zentralen Server innerhalb mindestens einer Zelle des Mobilfunknetzes ausgestrahlte mindestens eine Broadcast-/Multicast-Nachricht zu empfangen, wenn sich der mindestens eine Verkehrsteilnehmer zum Zeitpunkt der Ausstrahlung innerhalb der mindestens einen Zelle befindet.

Ferner bezieht sich die vorliegende Erfindung auf ein Computerprogrammprodukt mit einem computerlesbaren Medium und einem auf dem computerlesbaren Medium gespeicherten Computerprogramm mit Programmcodemitteln, die dazu konfiguriert sind, bei Ablauf des Computerprogramms auf einer Recheneinheit das erfindungsgemäße Verfahren auszuführen. Ferner wird ein Computerprogramm mit Programmcodemitteln beansprucht, das dazu konfiguriert ist, bei Ablauf einer Recheneinheit das erfindungsgemäße Verfahren auszuführen.

Weitere Vorteile und Ausgestaltungen der Erfindung ergeben sich aus der Beschreibung und der beiliegenden Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung schematisch dargestellt und wird im Folgenden unter Bezugnahme auf die Zeichnung ausführlich beschrieben.

### Kurze Beschreibung der Zeichnung

Figur 1 zeigt eine Ausführungsform eines erfindungsgemäßen Systems zur Durchführung einer Ausführungsform des erfindungsgemäßen Verfahrens.

Figur 1 zeigt in schematischer Darstellung eine Ausführungsform eines erfindungsgemäßen Systems 1 zur Durchführung einer Ausführungsform des erfindungsgemäßen Verfahrens. Das erfindungsgemäße System zur Übermittlung von Verkehrszeicheninformationen über ein zellulares Mobilfunknetz 100 umfasst hier eine Verkehrszeichenanlage 10, einen zentralen Server 110 sowie eine Mehrzahl von Verkehrsteilnehmern 11, die jeweils ein Mobilfunkendgerät 12 umfassen und sich alle in einer jeweiligen Zelle A, B, C oder D des zellularen Mobilfunknetzes 100 befinden. Dabei sind zwei der Verkehrsteilnehmer 11 in der Zelle A lokalisiert, in welcher auch die Verkehrszeichenanlage 10 verortet ist, ein weiterer Verkehrsteilnehmer 11 befindet sich aktuell noch in der benachbarten Zelle B, nähert sich jedoch Zelle A. Das Mobilfunknetz 100 weist ein durch die Zellen aufgebautes Zugangsnetz 101 und ein Kernnetz 102 auf. Das Kernnetz 102 ist nur schematisch mittels einer Wolkendarstellung gezeigt. Das zellulare Mobilfunknetz 100, insbesondere das Kernnetz 102, weist üblicherweise verschiedene hier nicht dargestellte Netzelemente, wie ein MSC (Mobile Switching Center) als Komponente des Switching Subsystems (SSS), einen SGSN (Serving GPRS Support Node), einen MME (Mobility Management Entity), etc. auf. Diese Netzelemente sind hierarchische höhere Netzelemente als die Basisstationen (Base Transceiver Station (BTS)) 13. Die hier gezeigte Verkehrszeichenanlage 10 ist dazu ausgelegt, Verkehrszeicheninformationen, insbesondere Statusinformationen ihres aktuellen Betriebszustands sowie Identitätsinformationen zu ihrer Identität an den zentralen Server 110 zu übermitteln bzw. dem zentralen Server 110 bereitzustellen. Der zentrale Server 110 ist dazu ausgelegt, die von der Verkehrszeichenanlage 10 bereitgestellten Verkehrszeicheninformationen zu empfangen. Es ist denkbar, dass der zentrale Server 110 die Verkehrszeicheninformationen von der Verkehrszeichenanlage 10 abruft, insbesondere in regelmäßigen Abständen, oder alternativ dazu, die Verkehrszeichenanlage 10 selbst aktiv die Verkehrszeicheninformationen, insbesondere in regelmäßigen zeitlichen Abständen, an den zentralen Server 110 sendet. Die Verkehrszeichenanlage 10 und der zentrale Server 110 kommunizieren über eine in der Zelle A der Verkehrszeichenanlage 10 verortete Basisstation 13, die wiederum über eine hier nicht dargestellte Basisstationssteuerung (BSC) an ein ebenfalls hier nicht dargestelltes Vermittlungssystem (SSS) angekoppelt ist und darüber letztlich mit dem bspw. in einer Cloud lokalisierten zentralen Server 110 Daten austauschen kann. Der Datenaustausch zwischen Verkehrszeichenanlage 10 und Basisstation 13 erfolgt über Funk. Die auszusendende Broadcast-Nachricht wird von dem zentralen Server 110 und über SSS, BSC und jeweilige Basisstationen 13 in von dem zentralen Server 110 im Vorfeld ausgewählten Zellen A, B, C und/oder D ausgestrahlt. In der Regel wird die Broadcast-Nachricht zumindest in der Zelle ausgestrahlt, in der sich die jeweilige Verkehrszeichenanlage befindet, d. h. hier in Zelle A. Es ist denkbar, die Broadcast-Nachricht auch in zur Zelle A benachbarten Zellen B und C auszustrahlen. In der Regel befinden sich in dem zellularen Mobilfunknetz 100 eine Vielzahl von Verkehrszeichenanlagen, die jeweilig die sie betreffenden Verkehrszeicheninformationen, wie Statusinformationen, Identitätsinformationen etc. dem zentralen Server 110 bereitstellen. Im Schnitt befinden sich pro Zelle des Mobilfunknetzes etwa 100 bis 250 Verkehrszeichenanlagen, wobei etwa die Hälfte davon sich ändernde Verkehrszeicheninformationen bereitstellen, weshalb diese Verkehrszeichenanlagen auch als dynamische Verkehrszeichenanlagen bezeichnet werden. Um die Verkehrszeicheninformationen bereitstellen zu können, umfasst jede der Verkehrszeichenanlagen 10 ein Operationsmodul, welches einen jeweiligen Status eines Betriebs der Verkehrszeichenanlage protokolliert, ein Identitätsmodul, welches die Identität der jeweiligen Verkehrszeichenanlage umfasst, sowie ein Kommunikationsmodul, das dazu ausgelegt ist, die Statusinformationen und die Identitätsinformationen der Verkehrszeichenanlage 10 dem zentralen Server 110 bereitzustellen, wobei eine Übermittlung der Verkehrszeicheninformationen funktechnisch über das Mobilfunknetz realisiert wird.

Der zentrale Server 110, der bspw. in einer Cloud lokalisiert ist, ist dazu ausgelegt, die Verkehrszeicheninformationen zu empfangen und zu verarbeiten. Dabei wird ein Standort der mindestens einen Verkehrszeichenanlage 10 mit den Identitätsinformationen der Verkehrszeichenanlage 10 und den Statusinformationen der Verkehrszeichenanlage 10 verknüpft. Das bedeutet, dass bspw. in dem zentralen Server 110 tabellarisch hinterlegt sein kann, welche Verkehrszeichenanlage 10 an welchem Ort lokalisiert ist, wobei der Standort einer Verkehrszeichenanlage in der Regel bspw. über GPS bestimmbar ist.

Alternativ dazu ist es auch denkbar, dass die Verkehrszeichenanlage 10 selbst mit den Identitätsinformationen zusammen Standortinformationen übermittelt, so dass der zentrale Server 110 unmittelbar bereits den Standort zusammen mit den Verkehrszeicheninformationen erhält. Ferner ist der zentrale Server 110 dazu ausgelegt, die Verkehrszeicheninformationen der mindestens einen Verkehrszeichenanlage 10 zusammen mit den Standortinformationen der Verkehrszeichenanlage 10 in ein Nachrichtenformat zu bringen, um diese generierte Nachricht als Broadcast-Nachricht zumindest innerhalb der Zelle A des Mobilfunknetzes auszustrahlen, in welcher sich die von den Verkehrszeicheninformationen betroffenen Verkehrsteilnehmer 11 aktuell befinden. Die von den Verkehrszeicheninformationen betroffenen Verkehrsteilnehmer 11 sind in der Regel diejenigen Verkehrsteilnehmer, die sich in der Nähe der jeweiligen Verkehrszeichenanlage 10 befinden, d. h. in der Regel innerhalb derselben Zelle A wie die Verkehrszeichenanlage 10 oder zumindest innerhalb einer der zu der Zelle A der Verkehrszeichenanlage 10 benachbarten Zellen B, C oder D.

Ferner ist es oft auch von Bedeutung, wie sich ein jeweiliger Verkehrsteilnehmer 11 relativ zu der Verkehrszeichenanlage 10 bewegt, d. h. ob er bspw. auf die Verkehrszeichenanlage 10 zufährt oder von dieser wegfährt. Darüber hinaus kann es auch von Bedeutung sein, mit welcher Geschwindigkeit sich der Verkehrsteilnehmer 11 auf die Verkehrszeichenanlage 10 zubewegt, sowohl im Hinblick auf die an ihn zu übermittelnde Information als auch im Hinblick auf die Zelle, in welcher sich der Verkehrsteilnehmer 11 zum Zeitpunkt der Ausstrahlung der Verkehrszeicheninformationen befindet. Bei Erhalt der Verkehrszeicheninformationen ist es Aufgabe des zentralen Servers 110, die Verkehrszeicheninformationen in Zusammenhang mit dem jeweiligen Standort einer jeweiligen Verkehrszeichenanlage 10 derart zu evaluieren, dass klar wird, in welcher Zelle bzw. in welchen Zellen die Verkehrszeicheninformationen auszustrahlen sind, um die von den Verkehrszeicheninformationen der Verkehrszeichenanlage 10 betroffenen Teilnehmer 11 mit der Broadcast-Nachricht erreichen zu können. Dadurch, dass es sich um eine Broadcast-Nachricht handelt, kann bei Ausstrahlung der Broadcast-Nachricht innerhalb einer Zelle in der Regel nicht weiter differenziert werden, welcher Verkehrsteilnehmer innerhalb der Zelle die Broadcast-Nachricht empfängt oder nicht, es sei denn, der Verkehrsteilnehmer selbst ist in der Lage, seinerseits an seinem Mobilfunkendgerät 12 eine Funktion zu aktivieren bzw. zu deaktivieren, mit welcher er festlegen kann, ob er Broadcast-Nachrichten von dem zentralen Server 110 empfangen kann oder nicht.

Alternativ zum Ausstrahlen einer Broadcast-Nachricht kann auch eine Multicast-Nachricht ausgestrahlt werden, wobei diese dann nur von denjenigen Verkehrsteilnehmern 11 innerhalb der Zelle, in welcher die Multicast-Nachricht ausgestrahlt werden kann, empfangen werden kann, die sich bzw. ihre jeweiligen Mobilfunkendgeräte 12 zuvor mittels eines Authentifizierungsverfahrens bei dem zentralen Server 110 oder einer mit diesem gekoppelten hier nicht dargestellten Sendeeinheit angemeldet haben.

Befinden sich mehrere Verkehrszeichenanlagen 10 in einer Zelle A, von denen Verkehrszeicheninformationen mit gleicher Update-Rate ausgestrahlt werden sollen, so wird dies seitens des Servers 110 anhand der jeweiligen Standortinformation der jeweiligen Verkehrszeichenanlagen 10 und anhand der auszustrahlenden Verkehrszeicheninformationen der jeweiligen Verkehrszeichenanlagen 10 entsprechend ausgewertet und die Verkehrszeicheninformationen all dieser Verkehrszeichenanlagen werden sodann gemeinsam mit den jeweiligen Standortinformationen der jeweiligen Verkehrszeichenanlagen in eine für diese Verkehrszeichenanlagen gemeinsame Broadcast-/Multicast-Nachricht gepackt und in Form dieser gemeinsamen Broadcast-/Multicast-Nachricht ausgestrahlt.

Dabei umfasst die Broadcast-/Multicast-Nachricht in der Regel pro Verkehrszeichenanlage eine Datenmenge von 30 bis 40 Bits, insbesondere von 35 Bits. Das bedeutet, dass jeder Verkehrszeichenanlage dieser Verkehrszeichenanlagen innerhalb der gemeinsamen Broadcast-/Multicast-Nachricht eine Datenmenge von 30 bis 40 Bits, insbesondere von 35 Bits zugeordnet ist.

Weitere Informationen, inwieweit ein jeweiliger Verkehrsteilnehmer 11 von den Verkehrszeicheninformationen einer jeweiligen Verkehrszeichenanlage 10 betroffen ist, gehen letztlich unmittelbar aus der Broadcast-/Multicast-Nachricht selbst hervor, die neben den Statusinformationen, dem Standort der Verkehrszeichenanlage 10 sowie der Identität der Verkehrszeichenanlage 10 in der Regel auch Informationen darüber umfasst, welche von jeweiligen Verkehrsteilnehmern 11 gefahrenen Geschwindigkeiten in welcher Richtung von den Verkehrszeicheninformationen der jeweiligen Verkehrszeichenanlage 10 tatsächlich betroffen sind. Es ist bspw. denkbar, dass manche der Verkehrszeicheninformationen lediglich Fahrzeuge eines bestimmten Typs betreffen, die bspw. nur unterhalb einer bestimmten Geschwindigkeit fahren dürfen.

Ferner ist es bspw. im Hinblick auf eine Ampelanlage denkbar, dass sich Fahrzeuge, die sich relativ zu der Verkehrszeichenanlage in eine spezifische Richtung bewegen, von den Statusinformationen der Verkehrszeichenanlage betroffen oder nicht betroffen sind. Diese Informationen gehen letztlich aus der Broadcast-/Multicast-Nachricht selbst hervor, können jedoch von einem jeweiligen Verkehrsteilnehmer 11 unmittelbar bei Wahrnehmung und Kenntnis der Broadcast-/Multicast-Nachricht mittels seines Mobilfunkendgeräts 12 bzw. mittels eines darin implementierten Filters extrahiert werden, so dass jeder Verkehrsteilnehmer 11 zügig eruieren kann, inwieweit er selbst von der Broadcast-/Multicast-Nachricht betroffen ist oder nicht.

## Patentansprüche

1. Verfahren zur Übermittlung von Verkehrszeicheninformationen an mindestens einen von den Verkehrszeicheninformationen aktuell betroffenen Verkehrsteilnehmer (11), insbesondere an mindestens ein Fahrzeug, über ein zellulares Mobilfunknetz (100), bei dem die Verkehrszeicheninformationen von mindestens einer Verkehrszeichenanlage (10) an einen zentralen Server (110) übermittelt werden, die übermittelten Verkehrszeicheninformationen mit einem Standort der mindestens einen Verkehrszeichenanlage (10) verknüpft und zusammen mit Standortinformationen der mindestens einen Verkehrszeichenanlage (10) von dem zentralen Server (110) innerhalb mindestens einer Zelle (A, B) des Mobilfunknetzes (100) mittels mindestens einer Broadcast-/Multicast-Nachricht ausgestrahlt werden, innerhalb welcher mindestens einen Zelle (A, B) sich der mindestens eine Verkehrsteilnehmer (11) zum Zeitpunkt der Ausstrahlung befindet, **dadurch gekennzeichnet, dass** die Verkehrszeicheninformationen hinsichtlich einer jeweiligen Änderungsfrequenz, mit welcher sich die Verkehrszeicheninformationen jeweilig zeitlich ändern, differenziert, evaluiert und relativ zueinander in eine Rangfolge eingeordnet werden und jeweilig entsprechend dieser Rangfolge mit einer einem jeweiligen Rangfolgenplatz zugeordneten Übertragungsfrequenz übertragen werden.

2. Verfahren nach Anspruch 1, bei dem vor Ausstrahlung der Verkehrszeicheninformationen berechnet wird, in welcher mindestens einen Zelle (A, B) sich der mindestens eine von den Verkehrszeicheninformationen aktuell betroffene Verkehrsteilnehmer (11) zum Zeitpunkt der Ausstrahlung der Broadcast-/Multicast-Nachricht befinden wird, und diese mindestens eine Zelle (A, B) als die mindestens eine Zelle festgelegt wird, innerhalb welcher die Broadcast-/Multicast-Nachricht ausgestrahlt wird.

3. Verfahren nach einem der voranstehenden Ansprüche, bei dem die Verkehrszeicheninformationen von einer Mehrzahl von Verkehrszeichenanlagen (10) an den zentralen Server (110) übermittelt werden und jeweilige Verkehrszeicheninformationen mit einem jeweiligen Standort einer jeweiligen Verkehrszeichenanlage (10) der Mehrzahl der Verkehrszeichenanlagen (10) verknüpft werden und zusammen mit jeweiligen Standortinformationen der jeweiligen Verkehrszeichenanlage (10) von dem zentralen Server (110) innerhalb der mindestens einen Zelle (A, B) des Mobilfunknetzes mittels der mindestens einen Broadcast-/Multicast-Nachricht ausgestrahlt werden.

4. Verfahren nach einem der voranstehenden Ansprüche, bei dem als Mobilfunknetz ein dem LTE- oder dem NR-Standard entsprechendes Netz gewählt wird.

5. Verfahren nach Anspruch 4, bei dem die Verkehrszeicheninformationen mittels eMBMS oder SC-PTM unter Nutzung eines eMBMS-Protokolls ausgestrahlt werden.

6. Verfahren nach Anspruch 4, bei dem die Verkehrszeicheninformationen über einen BCCH des LTE- oder NR-Netzes übertragen werden.

7. Verfahren nach einem der voranstehenden Ansprüche, bei dem die Verkehrszeicheninformationen zusätzlich zu der jeweiligen Änderungsfrequenz hinsichtlich einer jeweiligen Wichtigkeit in die Rangfolge eingeordnet werden.

8. Verfahren nach einem der voranstehenden Ansprüche, bei dem für die mindestens eine Broadcast-/Multicast-Nachricht für die mindestens eine Verkehrszeichenanlage je ein Nachrichtenformat mit einer Datenmenge im Bereich von 30 bits bis 40 bits, insbesondere von 35 bits gewählt wird.

9. Verfahren nach Anspruch 8, bei dem die Broadcast-/Multicast-Nachricht Informationen aus der nachfolgenden Gruppe von Informationen umfasst: Standortinformationen der mindestens einen Verkehrszeichenanlage mit einer Datenmenge im Bereich von 24 bits, Statusinformationen der mindestens einen Verkehrszeichenanlage mit einer Datenmenge im Bereich von 3 bis 6 bits, Identitätsinformationen der mindestens einen Verkehrszeichenanlage, Informationen in Abhängigkeit von einer Richtung des mindestens einen Verkehrsteilnehmers relativ zu der mindestens einen Verkehrszeichenanlage, Informationen in Abhängigkeit von einer Geschwindigkeit des mindestens einen Verkehrsteilnehmers.

10. System zur Übermittlung von Verkehrszeicheninformationen an mindestens einen von den Verkehrszeicheninformationen aktuell betroffenen Verkehrsteilnehmer (11), insbesondere an mindestens ein Fahrzeug, über ein zellulares Mobilfunknetz (100), das mindestens umfasst: mindestens eine Verkehrszeichenanlage (10), die dazu ausgelegt ist, die Verkehrszeicheninformationen einem zentralen Server (110) bereitzustellen, den mindestens einen zentralen Server (110), der dazu ausgelegt ist, die von der mindestens einen Verkehrszeichenanlage (10) bereitgestellten Verkehrszeicheninformationen zu empfangen, mit einem Standort der mindestens einen Verkehrszeichenanlage (10) zu verknüpfen und die Verkehrszeicheninformationen der mindestens einen Verkehrszeichenanlage (10) zusammen mit Standortinformationen der Verkehrszeichenanlage (10) innerhalb einer Zelle (A, B) des Mobilfunknetzes (100) mittels mindestens einer Broadcast-/Multicast-Nachricht auszustrahlen, so dass der mindestens eine aktuell betroffene Verkehrsteilnehmer (11), der ein Mobilfunkendgerät umfasst, das dazu ausgelegt ist, die Broadcast-/Multicast-Nachricht zu empfangen, die mindestens eine Broadcast-/Multicast-Nachricht empfangen kann, wenn sich der mindestens eine aktuell betroffene Verkehrsteilnehmer (11) in der Zelle (A, B) befindet, innerhalb welcher die mindestens eine Broadcast-/Multicast-Nachricht ausgestrahlt wird, **dadurch gekennzeichnet, dass** die Verkehrszeicheninformationen hinsichtlich einer jeweiligen Änderungsfrequenz, mit welcher sich die Verkehrszeicheninformationen jeweilig zeitlich ändern, differenziert, evaluiert und relativ zueinander in eine Rangfolge eingeordnet werden und jeweilig entsprechend dieser Rangfolge mit einer einem jeweiligen Rangfolgenplatz zugeordneten Übertragungsfrequenz übertragen werden.

11. System nach Anspruch 10, bei dem das zellulare Mobilfunknetz ein LTE-Netz oder ein NR-Netz ist.

12. Mobilfunkendgerät, das dazu konfiguriert ist, zur Durchführung eines Verfahrens nach einem der Ansprüche 1 bis 9 verwendet zu werden und als Teil eines von den Verkehrszeicheninformationen aktuell betroffenen Verkehrsteilnehmers (11) die von dem zentralen Server (110) innerhalb mindestens einer Zelle (A, B) des Mobilfunknetzes (100) ausgestrahlte mindestens eine Broadcast-/Multicast-Nachricht zu empfangen.

13. Computerprogrammprodukt mit einem computerlesbaren Medium und einem auf dem computerlesbaren Medium gespeicherten Computerprogramm mit Programmcodemitteln, die dazu konfiguriert sind, bei Ablauf des Computerprogramms auf einer Recheneinheit, ein Verfahren nach einem der Ansprüche 1 bis 9 auszuführen.

14. Computerprogramm mit Programmcodemitteln, das dazu konfiguriert ist, bei Ablauf auf einer Recheneinheit, ein Verfahren nach einem der Ansprüche 1 bis 9 auszuführen.

## Claims

1. A method for transmitting traffic sign information to at least one road user (11) currently affected by the traffic sign information, in particular to at least one vehicle, via a cellular mobile radio network (100), in which the traffic sign information is transmitted from at least one traffic sign system (10) to a central server (110), the transmitted traffic sign information is linked to a location of the at least one traffic sign system (10) and is transmitted together with location information of the at least one traffic sign system (10) by the central server (110) within at least one cell (A, B) of the mobile radio network (100) by means of at least one broadcast/multicast message, the at least one road user (11) being located within the at least one cell (A, B) at the time of the transmission, **characterized in that**, with regard to a respective change frequency with which the respective traffic sign information changes temporally, the traffic sign information is differentiated, evaluated and arranged in a ranking relative to one another and is transmitted respectively in accordance with such ranking with a transmission frequency assigned to a respective ranking position.

2. The method according to claim 1, in which, before the traffic sign information is transmitted, it is calculated in which at least one cell (A, B) the at least one road user (11) currently affected by the traffic sign information will be located at the time of the transmission of the broadcasting/multicast message, and this at least one cell (A, B) is determined as the at least one cell within which the broadcasting/multicast message will be transmitted.

3. The method according to one of the preceding claims, in which the traffic sign information is transmitted by a plurality of traffic sign systems (10) to the central server (110) and respective traffic sign information is linked to a respective location of a respective traffic sign system (10) of the plurality of traffic sign systems (10) and is transmitted together with respective location information of the respective traffic sign system (10) by the central server (110) within the at least one cell (A, B) of the mobile radio network by means of the at least one broadcast/multicast message.

4. The method according to one of the preceding claims, in which a network corresponding to the LTE or NR standard is selected as the mobile radio network.

5. The method according to claim 4, in which the traffic sign information is transmitted by means of eMBMS or SC-PTM using an eMBMS protocol.

6. The method according to claim 4, in which the traffic sign information is transmitted via a BCCH of the LTE or NR network.

7. The method according to one of the preceding claims, in which the traffic sign information is ranked with regard to a respective importance in addition to the respective change frequency.

8. The method according to one of the preceding claims, in which a message format with a data quantity in the range of 30 bits to 40 bits, in particular 35 bits, is selected for the at least one broadcast/multicast message for the at least one traffic sign system.

9. The method according to claim 8, in which the broadcast/multicast message comprises information from the following group of information:
Location information of the at least one traffic sign system with a data quantity in the range of 24 bits, status information of the at least one traffic sign system with a data quantity in the range of 3 to 6 bits, identity information of the at least one traffic sign system, information depending on a direction of the at least one road user relative to the at least one traffic sign system, information depending on a speed of the at least one road user.

10. A system for transmitting traffic sign information to at least one road user (11) currently affected by the traffic sign information, in particular to at least one vehicle, via a cellular mobile radio network (100), at least comprising: at least one traffic sign system (10), which is designed to provide the traffic sign information to a central server (110), the at least one central server (110), which is designed to receive the traffic sign information provided by the at least one traffic sign system (10), to link said traffic sign information with a location of the at least one traffic sign system (10), and to transmit the traffic sign information of the at least one traffic sign system (10) together with location information of the traffic sign system (10) within a cell (A, B) of the mobile radio network (100) by means of at least one broadcast/multicast message, so that the at least one currently affected road user (11), who comprises a mobile radio terminal designed to receive the broadcast/multicast message, can receive the at least one broadcast/multicast message when the at least one currently affected road user (11) is located in the cell (A, B) within which the at least one broadcast/multicast message is transmitted, **characterized in that**
with regard to a respective change frequency with which the respective traffic sign information changes temporally, the traffic sign information is differentiated, evaluated and arranged in a ranking relative to one another and is transmitted respectively in accordance with such ranking with a transmission frequency assigned to a respective ranking position.

11. The system according to claim 10, in which the cellular mobile radio network is an LTE network or an NR network.

12. A mobile radio terminal configured to be used for carrying out a method according to one of claims 1 to 9 and to receive, as part of a road user (11) currently affected by the traffic sign information, the at least one broadcast/multicast message transmitted by the central server (110) within at least one cell (A, B) of the mobile radio network (100).

13. A computer program product with a computer-readable medium and a computer program with program code means stored on the computer-readable medium, the program code means being configured to carry out a method according to one of claims 1 to 9 when the computer program is executed on a computing unit.

14. A computer program with program code means, the computer program being configured to carry out a method according to one of claims 1 to 9 when executed on a computing unit.

## Revendications

1. Procédé de transmission d'informations de panneaux de signalisation routière à au moins un usager de la route (11) effectivement concerné par les informations de panneaux de signalisation routière, en particulier à au moins un véhicule, au moyen d'un réseau radiotéléphonique mobile (100) cellulaire, dans lequel les informations de panneaux de signalisation routière sont transmises par au moins un système de panneaux de signalisation routière (10) à un serveur central (110), les informations de panneaux de signalisation routière transmises sont associées à un emplacement de l'au moins un système de panneaux de signalisation routière (10) et sont diffusées conjointement avec les informations sur l'emplacement de l'au moins un système de panneaux de signalisation routière (10) par le serveur central (110) via au moins un message de diffusion/multidiffusion à l'intérieur d'au moins une cellule (A, B) du réseau radiotéléphonique mobile (100), notamment à l'intérieur de l'au moins une cellule (A, B) dans laquelle se trouve l'au moins un usager de la route (11) au moment de la diffusion, ledit procédé étant **caractérisé en ce que** les informations de panneaux de signalisation routière sont différenciées, évaluées et classées les unes par rapport aux autres par ordre d'importance en fonction d'une fréquence de modification, à laquelle les informations de panneaux de signalisation routière changent dans le temps, et sont transmises à chaque fois selon cet ordre d'importance à une fréquence de transmission associée à une place correspondante dans l'ordre d'importance.

2. Procédé selon la revendication 1, lequel calcule, avant la diffusion des informations de panneaux de signalisation routière, dans laquelle de l'au moins une cellule (A, B) se trouvera l'au moins un usager de la route (11) effectivement concerné par les informations de panneaux de signalisation routière au moment de la diffusion du message de diffusion/multidiffusion, et définit cette au moins une cellule (A, B) comme l'au moins une cellule à l'intérieur de laquelle le message de diffusion/multidiffusion sera diffusé.

3. Procédé selon l'une des revendications précédentes, dans lequel les informations de panneaux de signalisation routière sont transmises par une pluralité de systèmes de panneaux de signalisation routière (10) au serveur central (110) et les informations de panneaux de signalisation routière correspondantes sont associées à un emplacement correspondant d'un système de panneaux de signalisation routière (10) correspondant faisant partie de la pluralité de systèmes de panneaux de signalisation routière (10) et sont diffusées conjointement avec les informations correspondantes sur l'emplacement du système de panneaux de signalisation routière (10) correspondant par le serveur central (110) à l'intérieur de l'au moins une cellule (A, B) du réseau de radiotéléphonique mobile par l'au moins un message de diffusion/multidiffusion.

4. Procédé selon l'une des revendications précédentes, dans lequel le réseau radiotéléphonique mobile est un réseau répondant à la norme LTE ou à la norme NR.

5. Procédé selon la revendication 4, dans lequel les informations de panneaux de signalisation routière sont diffusées par eMBMS ou SC-PTM à l'aide d'un protocole eMBMS.

6. Procédé selon la revendication 4, dans lequel les informations de panneaux de signalisation routière sont transmises via un BCCH du réseau LTE ou NR.

7. Procédé selon l'une des revendications précédentes, dans lequel les informations de panneaux de signalisation routière sont classées par ordre d'importance en fonction d'une importance respective en plus de la fréquence de modification.

8. Procédé selon l'une des revendications précédentes, dans lequel le format de message choisi pour l'au moins un message de diffusion/multidiffusion pour l'au moins un système de panneaux de signalisation routière est celui où le volume de données se situe entre 30 bits et 40 bits, en particulier celui de 35 bits.

9. Procédé selon la revendication 8, dans lequel le message de diffusion/multidiffusion comprend des informations faisant partie du groupe d'informations suivant : informations sur l'emplacement de l'au moins un système de panneaux de signalisation routière avec un volume de données de 24 bits, informations sur l'état de l'au moins un système de panneaux de signalisation routière avec un volume de données de 3 à 6 bits, informations d'identification de l'au moins un système de panneaux de signalisation routière, informations fournies en fonction d'une direction de l'au moins un usager de la route par rapport à l'au moins un système de panneaux de signalisation routière, informations fournies en fonction d'une vitesse de l'au moins un usager de la route.

10. Système de transmission d'informations de panneaux de signalisation routière à au moins un usager de la route (11) effectivement concerné par les informations de panneaux de signalisation routière, en particulier à au moins un véhicule, via un réseau radiotéléphonique mobile (100) cellulaire, ledit système comprenant au moins les éléments suivants : au moins un système de panneaux de signalisation routière (10) conçu de manière à fournir les informations de panneaux de signalisation routière à un serveur central (110), l'au moins un serveur central (110) conçu de manière à recevoir les informations de panneaux de signalisation routière fournies par l'au moins un système de panneaux de signalisation routière (10), à les associer à un emplacement de l'au moins un système de panneaux de signalisation routière (10) et à diffuser les informations de panneaux de signalisation routière de l'au moins un système de panneaux de signalisation routière (10) conjointement avec des informations sur l'emplacement du système de panneaux de signalisation routière (10) à l'intérieur d'une cellule (A, B) du réseau radiotéléphonique mobile (100) par au moins un message de diffusion/multidiffusion, afin que l'au moins un usager de la route (11) effectivement concerné, comprenant un terminal radiotéléphonique mobile conçu de manière à recevoir le message de diffusion/multidiffusion, puisse recevoir l'au moins un message de diffusion/multidiffusion, lorsque l'au moins un usager de la route (11) effectivement concerné se trouve dans la cellule (A, B), à l'intérieur de laquelle l'au moins un message de diffusion/multidiffusion est diffusé, **caractérisé en ce que** les informations de panneaux de signalisation routière sont différenciées, évaluées et classées les unes par rapport aux autres par ordre d'importance en fonction d'une fréquence de modification, à laquelle les informations de panneaux de signalisation routière changent dans le temps, et sont transmises à chaque fois selon cet ordre d'importance à une fréquence de transmission associée à une place correspondante dans l'ordre d'importance.

11. Système selon la revendication 10, dans lequel le réseau radiotéléphonique mobile cellulaire est un réseau LTE ou un réseau NR.

12. Terminal radiotéléphonique mobile, configuré de manière à être utilisé pour la mise en oeuvre d'un procédé selon l'une des revendications 1 à 9 et à recevoir, en tant que partie d'un usager de la route (11) effectivement concerné par les informations de panneaux de signalisation routière, l'au moins un message de diffusion/multidiffusion diffusé par le serveur central (110) à l'intérieur d'au moins une cellule (A, B) du réseau radiotéléphonique mobile (100).

13. Produit de programme informatique doté d'un support lisible par ordinateur et d'un programme informatique stocké sur le support lisible par ordinateur, comportant des moyens de code de programme, configurés de manière à réaliser un procédé selon l'une des revendications 1 à 9 lors de l'exécution du programme informatique sur une unité de calcul.

14. Programme informatique comportant des moyens de code de programme, configuré de manière à réaliser un procédé selon l'une des revendications 1 à 9 lors de l'exécution sur une unité de calcul.
